# FASCICULE DE BREVET EUROPEEN

(11) **EP 0 296 022 B1**
(45) Date de publication et mention de la délivrance du brevet: **16.10.1991**
(21) Numéro de dépôt: 88401387.1
(22) Date de dépôt: 08.06.1988
(51) Int. Cl.: G08C 15/00

(54) **Dispositif d'adressage sur bus**
Busadressierungsvorrichtung
Bus-addressing device

(30) Priorité: 17.06.1987 FR 8708433
(43) Date de publication de la demande: 21.12.1988
(73) Titulaire: Duranton, René, F-78510 Triel sur Seine (FR)
(72) Inventeur: Duranton, René, F-78510 Triel sur Seine (FR)
(74) Mandataire: Marquer, Francis

(56) Documents cités:
- EP-A- 0 074 865
- DE-A- 2 932 868
- DE-A- 3 332 667
- FR-A- 2 535 133

## Description

La présente invention concerne un dispositif d'adressage sur bus. Elle s'applique à tous les systèmes d'alarme, de surveillance de locaux ou d'installation, de conduite de processus et, plus généralement, à tous systèmes comportant au moins deux modules reliés entre eux par une liaison bus et ayant des entrées et des sorties reliées à des capteurs ou sources d'information et à des indicateurs ou organes utilisateurs.

Dans de tels systèmes, généralement spécifiques d'une application, l'utilisateur souhaite réaliser des relations fonctionnelles particulières et plus ou moins complexes entre certaines entrées et certaines sorties. Il voudra par exemple que si une information apparaît sur une entrée d'un module, un voyant ou une alarme se déclenche sur un autre module ou encore qu'une combinaison particulière de plusieurs informations d'entrée sur divers modules entraîne l'activation d'une ou plusieurs informations de sortie.

Dans les installations en question, les modules peuvent être plus ou moins éloignés les uns des autres et ils étaient antérieurement reliés par des liaisons multifilaires fixes et complexes.

L'utilisation généralisée de microprocesseurs dans les modules d'une installation a permis de remplacer les liaisons multifilaires par un bus unique reliant l'ensemble des modules.

Grâce à ces microprocesseurs, l'utilisateur a la possibilité de modifier dans certaines limites les relations fonctionnelles entre les entrées et les sorties des divers modules.

En effet, ces relations fonctionnelles sont généralement déterminées par des moyens d'adressage organisés de telle sorte qu'un module qui doit envoyer des informations apparaissant sur ses entrées, dispose des adresses des modules qui doivent les recevoir et des adresses des sorties qui doivent être activées.

Ces moyens d'adressage, accessibles à l'utilisateur, sont généralement constitués par des ensembles de commutateurs ou de sélecteurs électromécaniques et ce point limite beaucoup les possibilités de ces systèmes. (Voir par exemple la demande FR-A 2535133).

Les ensembles de commutateurs ne disposent que d'un nombre de combinaisons réduit, deux cent cinquante six pour huit contacts par exemple, et n'assureront donc pas une bonne protection contre la fraude dans certaines applications.

Il faudra, dans chaque module, autant d'ensembles de commutateurs qu'il y aura de destinataires pour les informations à envoyer et d'expéditeurs pour les informations à recevoir, ce qui devient vite complexe et onéreux.

Du fait de leur nécessaire accessibilité, ces commutateurs sont de plus facilement perturbables.

La présente invention a pour but de remédier à tous ces inconvénients et concerne un dispositif d'adressage sur bus destiné aux installations du type susdit et plus particulièrement caractérisé en ce que les moyens d'adressage programmables comprennent au moins une mémoire RAM, de préférence non volatile du type E2PROM, au moins un poussoir de sélection des entrées et des sorties, au moins un poussoir de programmation et au moins un moyen de visualisation d'au moins une des entrées ou sorties sélectionnées.

Un mode d'exécution de l'invention sera décrit ci-après, à titre d'exemple non limitatif, avec référence aux dessins annexés dans lesquels:
La figure 1 est une représentation schématique d'un système de modules interconnectés par un bus et muni d'un dispositif d'adressage à commutateurs selon l'art antérieur; et
La figure 2 est une représentation schématique d'un système de modules interconnectés par un bus et muni d'un dispositif d'adressage selon l'invention.

Comme précédemment mentionné et ainsi que le montre la figure 1, une installation selon l'art antérieur comprend une ligne bus 1 sur laquelle sont branchés des modules, six dans l'exemple présenté, 2, 3, 4, 5, 6 et 7. Seules les architectures des modules 2 et 6 ont été détaillées pour la clarté de l'explication, et il va de soi que celles des modules 3, 4, 5 et 7 sont semblables.

Le module 2, par exemple, comprend:
― un processeur 8 sur lequel arrivent deux entrées 9 et 10 et une sortie 11; une autre connexion 15 est reliée à la ligne bus 1,
― trois ensembles de commutateurs 12, 13 et 14 affectés respectivement aux deux entrées 9 et 10 et à la sortie 11, les commutateurs 12 et 13 mémorisant chacun l'adresse du module et de la sortie qui doivent être informés des événements se produisant sur les entrées correspondantes 9 ou 10. Dès qu'un évènement se produit sur l'une de ces entrées 9 ou 10, le processeur 8 utilise l'adresse correspondante fournie par le commutateur 12 ou 13 et l'envoie sur la ligne bus 1 où elle sera reconnue par le module qu'elle désigne; le commutateur 14 mémorise l'adresse du module et de l'entrée sur ce module dont le processeur 8 doit prendre en compte les informations pour activer la sortie 11.

Le module 6 comprend:
― un processeur 16,
― deux entrées 17 et 18 branchées sur ledit processeur,
― deux sorties 19 et 20 branchées sur ledit processeur,
― une liaison 21 à la ligne bus 1,
― six ensembles de commutateurs 21, 22, 23, 24, 25 et 26 également reliés au processeur 16.

Dans ce module, et en fonction des besoins, plusieurs ensembles de commutateurs peuvent être affectés à une au moins des entrées 17 et 18 ou des sorties 19 ou 20 et faire ainsi que l'information de ladite entrée soit envoyée à plusieurs autres modules dont les adresses auront été mémorisées sur lesdits commutateurs ou que ladite sortie soit actionnée par les informations en provenance de plusieurs autres modules dont les adresses auront été mémorisées sur lesdits commutateurs, adresses dont le processeur 16 reconnaîtra la présence sur la ligne bus 1.

Il apparaît donc clairement, sur cet exemple, que les possibilités d'adaptation des systèmes selon l'art antérieur sont limitées par le nombre d'ensembles de commutateurs prévus dans chaque module.

Un système selon la présente invention, et comme le montre la figure 2, comporte lui aussi au moins deux modules, six dans l'exemple présenté, 27, 28, 29, 30, 31 et 32, reliés à une ligne bus 33.

Comme dans l'exemple précédent, seules les architectures des modules 27 et 31 ont été détaillées et celles des modules 8, 29, 30 et 32 leurs sont semblables.

Le module 27 comporte:
― un moyen de liaison, de préférence électronique, qui peut être simplifié à l'extrême et qui, dans l'exemple présenté, est un processeur 34,
― deux entrées 35 et 36,
― une sortie 37,
― une liaison 38 bidirectionnelle branchée sur la ligne bus 33,
― une mémoire 39 reprogrammable non volatile et à accès aléatoire du type E2PROM par exemple,
― trois voyants 40, 41 et 42,
― un poussoir de sélection 43,
― un poussoir ou commutateur de programmation 44.

L'ensemble de ces éléments, entrées 35 et 36, sorties 37 et 38, mémoire 39, voyants 40, 41 et 42, poussoir de sélection 43 et poussoir de programmation 44, sont reliés au processeur 34.

Les entrées 35 et 36, dont le nombre peut bien sûr être augmenté ou diminué, sont reliées à des sources d'information qui peuvent être analogiques ou numériques, extérieures ou incorporées au module lui-même.

La sortie 37 qui peut être supprimée ou complétée par d'autres sorties, est reliée à un organe utilisateur qui peut être par exemple un voyant, un indicateur ou une alarme. Les informations de sortie peuvent être analogiques ou numériques. Le ou les organes utilisateurs peuvent être extérieurs ou incorporés au module lui-même.

Les voyants 40 et 41 sont affectés respectivement aux entrées 35 et 36.

Le voyant 42 est affecté à la sortie 37.

Le nombre de voyants peut bien entendu être augmenté ou diminué comme ceux des entrées ou des sorties.

La mémoire 39 peut disposer d'autant de mots qu'il en sera nécessaire et ceci pour un coût très réduit. Si chaque mot a seize bits ou plus, le nombre de combinaisons devient très grand et rend la fraude impossible.

Le poussoir ou commutateur de programmation 44 est disposé de telle sorte qu'il ne puisse pas être manoeuvré par inadvertance. Sa manoeuvre peut par exemple nécessiter l'emploi d'un tournevis ou d'une pointe.

Le module 31 est tout à fait similaire au module 27, et comporte des entrées et des sorties plus nombreuses et dont le nombre peut également être aisément diminué ou augmenté.

Il comprend donc:
― un moyen de liaison, de préférence électronique qui peut lui aussi être simplifié à l'extrême et qui, dans l'exemple présenté, est un processeur 45,
― trois entrées 46, 47 et 48 reliées à des sources d'information,
― trois sorties 49, 50 et 51 reliées à des organes utilisateurs,
― une sortie 52 reliée à la ligne bus 33,
― une mémoire 53 du même type que la mémoire 39 et d'une capacité éventuellement supérieure,
― trois voyants 54, 55 et 56 affectés aux trois entrées respectivement 46, 47 et 48,
― trois voyants 57, 58 et 59 affectés aux trois sorties respectivement 49, 50 et 51,
― un poussoir de sélection 60,
― un poussoir ou commutateur de programmation 61.

Les caractéristiques des éléments dudit module 31 et des éléments des autres modules non décrits sont analogues à celles des éléments du module 27.

Le logiciel des processeurs de chaque module est agencé de telle sorte que ceux-ci effectuent les actions suivantes:

― A la mise sous tension de l'installation, et dans chaque module, définition d'une adresse du module par balayage et arrêt aléatoire par exemple.

Ledit arrêt aléatoire peut ne se produire que lorsque l'opérateur manoeuvrera l'un des poussoirs de sélection ou de programmation.

Sans qu'il soit nécessaire d'en détailler le processus exact, une interrogation générale de tous les modules peut être déclenchée afin de savoir si l'adresse qui vient d'être aléatoirement déterminée n'est pas déjà utilisée, si par hasard cela était le cas, une nouvelle adresse non déjà utilisée serait à nouveau recherchée.

Chaque module est alors muni d'une adresse aléatoire inconnue de quiconque, et qu'il met en mémoire.

Chaque entrée et chaque sortie peuvent également, par le même moyen, avoir une numérotation aléatoire, également mise en mémoire dans le module.

Ces adresses et numérotations peuvent également avoir été définies en atelier lors de la fabrication ou du contrôle des modules.

― Lors d'une action sur un poussoir de sélection 43 par exemple, allumage du premier voyant 40 et sélection de l'entrée correspondante 35.

A chaque nouvelle action sur ledit poussoir de sélection, le voyant allumé s'éteint, le voyant suivant s'allume et l'entrée suivante est sélectionnée, et ainsi de suite, les entrées puis les sorties de chaque module étant successivement sélectionnées.

― Lors d'une action sur un poussoir de programmation, 44 par exemple, passage du module 27 en mode programmation seulement si une entrée ou une sortie a été sélectionnée.

Si une entrée a été sélectionnée, le module 27 passe en mode programmation, et se met en attente d'une adresse apparaissant sur la ligne bus 33. Dès qu'une adresse apparaît sur ladite ligne bus, le processeur 34 dudit module 27 prend en compte ladite adresse, l'affecte à l'entrée sélectionnée et la range dans la mémoire RAM 39, puis il ré-émet ladite adresse sur la ligne bus suivie de l'adresse dudit module 27 et du numéro de ladite entrée sélectionnée. Il quitte ensuite le mode programmation pour passer sur un mode fonctionnement.

Si c'est une sortie qui a été sélectionnée, le module 27 passe en mode programmation après la manoeuvre du poussoir de programmmation 44; le processeur 34 va rechercher dans la mémoire 39 l'adresse dudit module 27 ainsi que le numéro de la sortie sélectionnée et les émet par sa liaison 38 sur la ligne bus 33; il se met alors en attente de la réapparition de cette adresse sur la ligne bus 33. Lorsque celle-ci apparaît, le processeur 34 la reconnaît, il enregistre et met en mémoire l'adresse et le numéro qui la suivent immédiatement.

Du fait que cette seconde adresse correspond à une entrée d'un autre module, il sait de quelle entrée et de quel module proviendront les informations qui activeront sa sortie sélectionnée.

Il quitte ensuite le mode programmation pour passer sur un mode fonctionnement.

Ainsi décrit, dans ses aspects matériel et logiciel, le système équipé du dispositif d'adressage selon l'invention est très simple à programmer. La procédure de programmation est la suivante:

L'opérateur, connaissant l'ensemble des relations fonctionnelles qui doivent lier les organes utilisateurs branchés sur les diverses sorties des modules du système aux informations arrivant sur les diverses entrées desdits modules, programme successivement chacune de ces relations fonctionnelles.

On supposera que la première relation fonctionnelle à programmer soit: toute information apparaissant sur l'entrée 36 du module 27 doit activer la sortie 50 du module 31.

Dans ce cas, après avoir mis l'installation sous tension, l'opérateur sélectionne l'entrée 36 repérée par son voyant à l'aide du poussoir de sélection 43 sur le module 27, puis il manoeuvre le poussoir de programmation 44. Le module 27 est alors en attente d'une adresse. L'opérateur agit ensuite sur le poussoir de sélection 60 du module 31 jusqu'à ce que le voyant correspondant à la sortie 50 soit allumé. Il manoeuvre ensuite le poussoir de programmation 61. A ce moment, le processeur 45 du module 31 envoie sur la ligne l'adresse dudit module, suivi du numéro de la sortie 50; le processeur 34 voit cette adresse et ce numéro sur sa sortie 38, il les met en mémoire 39 et les ré-émet sur la ligne bus 33 suivie de l'adresse du module 27 et du numéro de l'entrée 36 sélectionnée. Le processeur 45 du module 31 voit réapparaître l'adresse qu'il vient d'émettre, il met en mémoire 53 l'adresse et le numéro qui suivent; enfin les deux modules passent en mode fonctionnement.

L'opérateur fera de même pour toutes les relations fonctionnelles à programmer.

Si l'on veut éviter que les poussoirs de sélection soient actifs en permanence pour qu'ils ne puissent agir sur les voyants par inadvertance, afin que ceux-ci, en mode fonctionnement, soient réservés à la matérialisation des évènements se produisant sur les entrées ou les sorties, il est possible, en adaptant les logiciels des processeurs des modules, de n'activer lesdits poussoirs de sélection que par une première manoeuvre du poussoir ou du commutateur de programmation de chaque module.

Cette manoeuvre sera alors suivie de la sélection d'une entrée ou d'une sortie par pression sur le poussoir de sélection, puis du passage en mode programmation par une seconde manoeuvre du poussoir de programmation.

Il serait également possible d'activer les poussoirs de sélection de tous les modules par la manoeuvre du poussoir ou commutateur de programmation d'un seul module, quelconque, ou déterminé à l'avance, et ceci en faisant en sorte que ledit module envoie, lors de ladite première manoeuvre, un code particulier sur la ligne bus 33.

A partir de ce mode opératoire des poussoirs, des voyants et des mémoires RAM non volatiles, de nombreuses autres combinaisons sont encore possibles pour améliorer la souplesse d'emploi et augmenter la sécurité du système.

## Revendications

1. Dispositif d'adressage sur bus pour installation du type comportant au moins deux modules (27, 31) reliés entre eux par au moins une ligne du genre bus (33), chaque module comprenant:
― au moins un moyen de liaison, de préférence un processeur (34), entre la ligne bus et une entrée ou une sortie,
― au moins une entrée (35) ou une sortie (37) reliée à une source d'information ou à un organe utilisateur,
― des moyens d'adressage programmables (39), l'installation étant agencée de sorte qu'il existe des relations fonctionnelles entre les entrées et les sorties des divers modules et qu'au moins l'une de ces relations fonctionnelles soit programmable par l'utilisateur à l'aide des moyens d'adressage, caractérisé en ce que les moyens d'adressage programmables (39) comprennent au moins une mémoire RAM, de préférence non volatile du type E2PROM, au moins un moyen (43) de sélection des entrées et des sorties, au moins un moyen (44) de programmation et au moins un moyen (40-42) de visualisation d'au moins l'une des entrées ou sorties sélectionnées.

2. Dispositif d'adressage sur bus selon la revendication 1, caractérisé en ce que chaque module (27) comprend:
― un processeur (34),
― des entrées (35 et 36) et des sorties (37),
― des voyants (40, 41 et 42) en nombre égal au total des entrées (35 et 36) et des sorties (37) dudit module, chaque voyant étant affecté à l'une desdites entrées ou sorties,
― un poussoir de sélection (43) des entrées et des sorties,
― un poussoir de programmation (44) dont la manoeuvre fait passer le module en mode programmation,
― une mémoire RAM (39), de préférence non volatile du type E2PROM dont la capacité en nombre de mots soit aussi grande que nécessaire et au moins égale au total des entrées et sorties dudit module, chaque mot ayant un nombre de bits tel qu'il corresponde à un nombre de combinaisons suffisant pour assurer la protection recherchée.

3. Procédé pour la mise en oeuvre du dispositif selon l'une des revendications 1 ou 2, caractérisé en ce qu'il comporte les programmations successives par l'opérateur d'une pluralité de relations fonctionnelles, chaque programmation d'une relation fonctionnelle comportant la sélection sur chacun des modules intéressés par ladite relation, des entrées et des sorties qu'elle affecte, la mise en service de chacun des modules intéressés en un mode de programmation au cours duquel il est, soit en attente de l'apparition sur le bus d'adresses d'entrées et de sorties affectées, soit en train d'émettre sur le bus l'adresse du ou des modules intéressés ainsi que celle des entrées et des sorties affectées, et au cours duquel, dès que l'un des modules intéressés a reçu une réponse, il met en mémoire les adresses concernées avant de passer en un mode de fonctionnement où la relation fonctionnelle va s'établir.

4. Procédé selon la revendication 3, caractérisé en ce que, à chaque mise sous tension de l'installation et dans chaque module, l'opérateur lance un balayage d'adresses et provoque un arrêt aléatoire sur une adresse déterminée, en effectuant une interrogation de tous les modules pour s'assurer que l'adresse qu'il vient de déterminer aléatoirement ne soit pas déjà affectée à un autre module.

## Patentansprüche

1. Vorrichtung zur Adressierung über Bus für eine Einrichtung derjenigen Art, die mindestens zwei miteinander über mindestens eine Leitung nach Art eines Busses (33) verbundene Module (27, 31) aufweist, wobei jedes Modul folgende Elemente aufweist:
― mindestens ein Verbindungsmittel, vorzugsweise einen Prozessor (34), zwischen der Busleitung und einem Eingang oder einem Ausgang;
― mindestens einen Eingang (35) oder einen Ausgang (37) in Verbindung mit einer Informationsquelle oder einem Verbraucherorgan;
― programmierbare Adressiermittel (39), wobei die Einrichtung derart ausgelegt ist, dass funktionelle Beziehungen zwischen den Eingängen und den Ausgängen der verschiedenen Module bestehen und dass zumindest eine dieser funktionellen Beziehungen durch den Verbraucher mit Hilfe der Adressiermittel programmierbar ist, dadurch gekennzeichnet, dass die programmierbaren Adressiermittel (39) zumindest einen Speicher RAM, vorzugsweise einen nicht löschbaren Speicher des Typs E2PR0M, mindestens ein Auswahlmittel (43) für die Eingänge und die Ausgänge, mindestens ein Programmiermittel (44) und mindestens ein Anzeigemittel (40-42) für mindestens den einen der ausgewählten Eingänge oder Ausgänge aufweist.

2. Vorrichtung zur Adressierung über Bus nach Anspruch 1, dadurch gekennzeichnet, dass ein jedes Modul (27) folgende Elemente aufweist:
― einen Prozessor (34),
― Eingänge (35 und 36) und Ausgänge (37),
― Anzeigemittel (40, 41 und 42), deren Zahl der Gesamtzahl der Eingänge (35 und 36) und der Ausgänge (37) des betreffenden Moduls entspricht und von denen jedes einem der genannten Eingänge oder Ausgänge zugeordnet ist,
― eine Auswahltaste (43) für die Eingänge und Ausgänge,
― eine Programmiertaste (44), deren Betätigung das Modul in den Programmiermodus bringt,
― einen Speicher RAM (39), vorzugsweise einen nicht löschbaren Speicher des Typs E2PR0M, dessen Kapazität hinsichtlich der Wortzahl so gross sein soll, wie erforderlich, und mindestens gleich der Gesamtzahl der Eingänge und Ausgänge des betreffenden Moduls, wobei ein jedes Wort eine solche Anzahl Bits aufweist, dass sie einer Zahl von Konbinationen entspricht, die für die Sicherstellung des gewünschten Schutzes ausreicht.

3. Verfahren zur Inbetriebnahme der Vorrichtung nach einem der Ansprüche 1 oder 2, gekennzeichnet durch die aufeinanderfolgende Programmierung seitens der Bedienungsperson einer Mehrzahl funktioneller Beziehungen, wobei zur Programmierung einer jeden funktionellen Beziehung die Auswahl der davon betroffenen Eingänge und Ausgänge über ein jedes der beteiligten Module und die Bereitsetzung eines jeden der beteiligten Module in einen Programmiermodus gehören, im Laufe dessen es sich entweder in Erwartung des Eintreffens von Adressen der betroffenen Eingänge und Ausgänge über den Bus befindet, oder in Bereitschaft, über den Bus die Adresse desjenigen oder derjenigen der beteiligten Module, wie auch diejenige der betroffenen Eingänge und Ausgänge auszusenden, und im Laufe dessen, sobald eines der beteiligten Module eine Antwort empfangen hat, es die betreffenden Adressen speichert, bevor es in einen Funktionsmodus eintritt, wo die funktionelle Beziehung zustandekommt.

4. Verfahren nach Anspruch 3, dadurch gekennzeichnet, dass bei jedem Unterspannungsetzen der Einrichtung und in jedem Modul die Bedienungsperson eine Adressenabfrage hervorruft, indem sie sämtliche Module abfragt, um sich zu vergewissern, ob die zufällig gerade bestimmte Adresse nicht bereits einem anderen Modul zugeordnet ist.

## Claims

1. Bus addressing device for assemblies of the type comprising at least two modules (27,31) interconnected by at least one bus-like line (33), each module comprising:
― at least a means, preferably a processor (34), for connection between the bus line and one input or one output,
― at least one input (35) or one output (37), connected to an information source or a user device,
― programmable addressing means (39), the assembly being arranged so that there are functional relations between the inputs and the outputs of the different modules and that at least one of these functional relations be programmable by the user by means of the addressing means, characterized in that the programmable addressing means (39) comprise at least a preferably non volatile E2PR0M-type RAM, at least a means (43) for selecting the inputs and outputs, at least a programming means (44) and at least a means (40,42) for displaying at least one of the selected inputs or outputs.

2. Bus addressing device as claimed in claim 1, characterized in that each module (27) comprises:
― a processor (34),
― inputs (35 and 36) and outputs (37),
― indicator lights (40, 41 and 42) equal in number to the total number of inputs (35 and 36) and outputs (37) of said module, each indicator light being assigned to one of said inputs or outputs,
― a pusher (43) for selecting the inputs and outputs,
― a programming pusher (44) whose operation switches the module into the programming mode,
― a preferably non volatile E2PR0M-type RAM (39) whose word capacity is as large as necessary and at least equal to the total number of inputs and outputs of said module, each word having a number of bits such that it corresponds to a number of combinations sufficient for providing the desired protection.

3. A method for implementing the device as claimed in one of claims 1 or 2, characterized in that it comprises successive programmations by the operator of a plurality of functional relations, each programmation of a functional relation comprising selection, on each of the modules concerned by said relation, of the inputs and outputs it is soliciting, the putting into operation of each of the concerned modules in a programmation mode during which it is either awaiting appearance on the solicited input and output addressing bus or emitting on the bus the address of the concerned module or modules, as well as that of the solicited inputs and outputs, and during which, as soon as one of the concerned modules has received an answer, it memorizes the concerned addresses before switching to an operating mode in which the functional relation will be established.

4. The method as claimed in claim 3, characterized in that, at each enabling and in each module, the operator effects an address scanning and causes a stop at random on a determined address while addressing all the modules to make sure that the address he has just determined in an aleatory manner is not already assigned to another module.
